# EUROPÄISCHE PATENTSCHRIFT

(11) **EP 0 044 899 B1**
(45) Veröffentlichungstag und Bekanntmachung des Hinweises auf die Patenterteilung: **13.06.1984**
(21) Anmeldenummer: 80890086.4
(22) Anmeldetag: 28.07.1980
(51) Int. Cl.: E01F 8/00

(54) **Wand, insbesondere Schallschutzwand**
Wall, especially sound shielding wall
Mur, en particulier mur d'isolation phonique

(43) Veröffentlichungstag der Anmeldung: 03.02.1982
(73) Patentinhaber: Fuchs, Peter, Dipl.-Ing., A-5082 Grödig Salzburg (AT)
(72) Erfinder: Fuchs, Peter, Dipl.-Ing., A-5082 Grödig Salzburg (AT)
(74) Vertreter: Binder, Otto, Dipl.-Ing.

## Beschreibung

Die Erfindung betrifft eine aus Fertigteilen und einem Füllmaterial bestehende gegliederte Wand, insbesondere eine Schallschutzwand.

Solche Wände haben sich in der Praxis bereits außerordentlich gut bewährt und haben neben dem Effekt der für sie charakteristischen, infolge ihrer offenen Gliederung gewonnenen Schallschluckfähigkeit auch noch den zusätzlichen Vorteil, daß sie - bei Verwendung vegetationsfähigen Schüttmateriales - bewachsen und umweltfreundlich begrünt werden können, wodurch nicht nur ästhetische Effekte erzielt werden, sondern auch das Schallschluckvermögen der Wand noch erheblich gesteigert wird.

Schwierigkeiten ergaben sich bei solchen Wänden fallweise nur durch örtliche Setzungen bzw. durch Verwendung eines ungeeigneten Materiales zur Füllung der von den Fertigteilen gebildeten Kammern. Weiters gab es allenfalls auch gewisse Probleme bei der Erstellung solcher, meist als kammernbildendes Raumgitter - z. B. nach DE-A1-2 718 290 - ausgebildeten Bauwerke, wenn hiefür nur ein vergleichsweise schmaler Raum, z. B. längs eines bestehenden Verkehrsweges, zur Verfügung stand.

Der Erfindung liegt die Aufgabe zugrunde, eine Wand der eingangs bezeichneten Gattung zu schaffen, die auch auf einer verhältnismäßig schmalen Grundfläche, z. B. längs eines Verkehrsweges, raumsparend errichtet werden kann und dennoch sowohl eine hohe Standfestigkeit als auch eine hohe Sicherheit gegen Setzungen aufweist. Insbesondere ist es ein Ziel der Erfindung, den mit Füllmaterial zu füllenden Raum kontinuierlich von der Oberseite der Wand bis zu deren Basis durchlaufen zu lassen.

Diese Ziele der Erfindung werden ihren wesentlichsten Merkmalen zufolge dadurch erreicht, daß langestreckte Fertigteile eines einzigen Typs Verwendung finden, die an den beiden Außenseiten der Wand in Schachbrettverbänden gegeneinander versetzt mit ihren Enden aufeinanderliegend verlegt nach außen hin offene - zwischen den Außenseiten der Wand ineinander übergehende - Kammern zur Aufnahme des Füllmateriales bilden.

Besonders vorteilhaft erweist sich eine Ausführungsform, derzufolge die Schachbrettverbände der beiden Außenseiten der Wand gegeneinander versetzt angeordnet sind und miteinander in formschlüssiger Verbindung stehen. Diese Verlegungsweise ermöglicht es dem Füllmaterial, innerhalb des Fertigteilverbandes kontinuierlich von oben bis zur Basis nachzurinnen, sofern örtliche Setzungen erfolgen, und die unerwünschte Ausbildung von Öffnungen im Wandverband wird zuverlässig verhindert. Darüber hinaus ergibt sich eine besonders innige Verbindung der Bestandteile der als Verbundkörper ausgebildeten Wand, die infolge der Gestaltung ihrer Fertigteile einen vergleichsweise sehr geringen Raumbedarf hat. Die offene, gegliederte, akustisch vorteilhafte Gestaltung der Wandau- βenseiten ist dadurch gewährleistet, daß die übereinanderliegenden Fertigteile schachbrettartig mit den offenen Feldern, in denen das Füllmaterial frei zutage tritt, abwechseln.

Die Fertigteile können im Rahmen der Erfindung beispielsweise einen winkelförmigen Querschnitt aufweisen, wobei sie mit ihren horizontalen Schenkeln wandeinwärtsweisend verlegt sind und ihre vertikalen Schenkel die beiden Wandaußenseiten bilden, an denen zwischen diesen Schenkeln das Füllmaterial der Kammern in einer Schachbrettanordnung zutagetritt.

Zweckmäßigerweise verlaufen bei dieser Anordnung die wandeinwärts gerichteten freien Ränder der horizontalen Schenkel übereinanderliegender, mit ihren offenen Kammern im Wechsel nach den einander gegenüberliegenden Wandaußenseiten gerichteter Fertigteile zumindest annähernd in der gleichen vertikalen Ebene, vorzugsweise in der vertikalen Mittelebene der Wand. Bei dieser Ausbildung ergibt sich die beste Gewichtsverteilung bei hohem Füllmaterialanteil im Wand-Verband.

In ihrer Längsrichtung sind die Fertigteile zu Scharen aneinandergereiht, in welchen ihre horizontalen Schenkel im Wechsel nach der einen oder anderen der beiden Wandaußenseiten weisen und die vertikalen Schenkel im Wechsel die eine oder andere Wandaußenseite bilden. Solcherart wird eine erfindungsgemäße Wand von dem zwischen den Fertigteilen gebildeten, vom Füllmaterial gefüllten Raum von der Oberseite bis zur Basis kontinuierlich durchsetzt.

Weitere wichtige Erfindungsmerkmale beziehen sich auf die Längs- und Querverbindung der den Wandverband bildenden Fertigteile.

Nach einer bevorzugten Ausführungsform des Verbandes überlappen die Fertigteile in jedem einer Wandauf:enseite zugeordneten Verband einander in Längsrichtung mit Endwandungen, die quer zu dieser Längsrichtung verlaufen. Zur Querverbindung der die beiden Wandaußenseiten verkörpernden Schachbrett-Verbände erstreckt sich dann ein ausragender Randteil jeder Endwandung aneinem Ende jedes Fertigteiles über die obere, an dem anderen Ende hingegen über die untere Hälfte der Höhe des Fertigteiles, so daß bei mit solchen verschiedenen Randteilen aneinanderstoßenden Fertigteilen einer horizontalen Schar diese Randteile übereinander zu liegen kommen und gegebenenfalls durch einen in fluchtende vertikale Ausnehmungen der Randteile einführbare Bolzen od. dgl. Verbindungsorgane gelenkig miteinander kuppelbar sind.

Der besseren Verständlichkeit halber werden weitere Erfindungsmerkmale nachstehend an Hand der Zeichnungen erläutert, welche ein Ausführungsbeispiel des Erfindungsgegenstandes lediglich beispielsweise veranschaulichen.

Es zeigt die
Figur 1 einen Querschnitt durch die Wand, die
Figur 2 ist eine Draufsicht auf einen einzelnen Fertigteil, die
Figur 3 zeigt dessen Seitenansicht und die
Figur 4 ist die Stirnansicht zweier mit ihren Endwandungen miteinander verbundener Fertigteile.

Jeder Fertigteil 1 besitzt beim dargestellen Ausführungsbeispiel einen horizontalen Schenkel 2 und einen vertikalen Schenkel 3. Wie die Figur 1 zeigt, sind diese Fertigteile mit ihren horizontalen Schenkeln 2 im Wechsel nach der einen oder anderen der beiden einander gegenüberliegenden Wandaußenseiten weisend verlegt. Dabei bilden ihre vertikalen Schenkel 3 gleichfalls im Wechsel die eine oder die andere dieser beiden Wandaußenseiten.

Die Zeichnung zeigt ferner, daß die wandeinwärts gerichteten freien Ränder 2' der horizontalen Schenkel 2 übereinanderliegender, mit ihren offenen Kammern nach einander gegenüberliegenden Wandaußenseiten gerichteter Fertigteile 1 in der vertikalen Mittelebene 4 der Wand verlaufen. Dadurch ergibt sich für das Füllmaterial 5 ein kontinuierlich von oben nach unten durchlaufender Füllraum, an dessen jeweils seitwärts, gegen die Wandaußenseitenhin offenen Flanken sich das Füllmaterial 5 in den von den Fertigteilen 1 begrenzten, schachbrettartig angeordneten Kammern frei abböschen kann. Bei allfälligen örtlichen Setzungen rinnt das Füllmaterial 5 zwangsläufig nach und es können keine die Wand durchsetzenden und deren Standsicherheit beeinträchtigenden Öffnungen im Wandverband auftreten.

Aus den Figuren 2 bis 4 ist die Längs- und Querverbindung der Fertigteile untereinander ersichtlich :
Die Fertigteile 1 überlappen sich in jeder horizontalen Schar in Längsrichtung mit ihren Endwandungen 6, und zwar weist jedes Element an seinen beiden Enden eine quer zu dessen Schenkeln 2 und 3 verlaufende Endwandung 6 auf, die bei den übereinander verlegten Fertigteilen des Wandverbandes fluchten. In etwa zylindrisch gestalteten, ösenförmigen Randteilen 7 dieser Endwandungen 6 sind Ausnehmungen 8 vorgesehen. Diese Randteile 7 ragen über die vom freien Rand 2' des horizontalen Schenkels 2 jedes Fertigteiles 1 bestimmte Vertikalebene aus und erstrecken sich an einem Ende des Fertigteiles 1 über die obere, am anderen Ende hingegen über die untere Hälfte der Höhe des Fertigteiles 1. Mit derart verschieden gestalteten Endwandungen 6 aneinanderstoßende Fertigteile 1 einer horizontalen Schar kommen diese Randteile 7 übereinander zu liegen und sind gegebenenfalls durch einen in die sodann fluchtenden vertikalen Ausnehmungen 8 dieser Randteile 7 einführbaren Bolzen od. dgl. miteinander kuppelbar.

Diese Ausnehmungen 8 befinden sich jeweils etwa in der durch den freien Rand 2' des Schenkels 2 verlaufenden Vertikalebene.

Die Bolzen 9 od. dgl. können sich über mehrere übereinanderliegende Scharen von Fertigteilen 1 erstrecken, vorzugsweise erstrecken sie sich über die gesamte Höhe der Wand.

Zur Ausbildung einer ebenen Wandkrone können plattenförmige bzw. bohlenförmige Abschlußelemente 10 verwendet werden, wie sie aus der Figur 1 ersichtlich sind.

## Patentansprüche

1. Aus Fertigteilen (1) und einem Füllmaterial (5) bestehende gegliederte Wand, insbesondere Schallschutzwand, gekennzeichnet durch langgestreckte Fertigteile eines einzigen Typs (1), die an den beiden Außenseiten der Wand in Schachbrettverbänden gegeneinander versetzt mit ihren Enden aufeinanderliegend verlegt nach außen hin offene - zwischen den Außenseiten der Wand ineinander übergehende - Kammern zur Aufnahme des Füllmateriales (5) bilden.

2. Wand nach Anspruch 1, dadurch gekennzeichnet, daß die Schachbrettverbände der beiden Außenseiten der Wand gegeneinander versetzt angeordnet sind und miteinander in formschlüssiger Verbindung stehen.

3. Wand nach Anspruch 1 oder 2, dadurch gekennzeichnet, daß die Fertigteile (1) einen winkelförmigen Querschnitt aufweisen, wobei sie mit ihren horizontalen Schenkeln (2) wandeinwärtsweisend verlegt sind und ihre vertikalen Schenkel (3) die beiden Wandaußenseiten bilden, an denen zwischen diesen Schenkeln (3) das Füllmaterial (5) der Kammern in einer Schachbrettanordnung zutagetritt.

4. Wand nach Anspruch 3, dadurch gekennzeichnet, daß die wandeinwärts gerichteten freien Ränder der horizontalen Schenkel (2) übereinanderliegender, mit ihren offenen Kammern im Wechsel nach den einander gegenüberliegenden Wandaußenseiten gerichteter Fertigteile (1) zumindest annähernd in der gleichen vertikalen Ebene, vorzugsweise in der vertikalen Mittelebene (4) der Wand verlaufen.

5. Wand nach einem der Ansprüche 2 bis 4, dadurch gekennzeichnet, daß die Fertigteile (1) in ihrer Längsrichtung zu Scharen aneinandergereiht sind, in welchen ihre horizontalen Schenkel (2) im Wechsel nach der einen oder anderen der beiden Wandaußenseiten weisen und die vertikalen Schenkel (3) im Wechsel die eine oder andere Wandaußenseite bilden.

6. Wand nach einem der Ansprüche 1 bis 5, dadurch gekennzeichnet, daß sie von dem zwischen den Fertigteilen (1) gebildeten, vom Füllmaterial (5) gefüllten Raum von der Oberseite bis zur Basis kontinuierlich durchsetzt ist.

7. Wand nach einem der Ansprüche 1 bis 6, dadurch gekennzeichnet, daß die Fertigteile (1) in jedem einer Wandaußenseite zugeordneten Verband einander in Längsrichtung mit Endwandungen (6) überlappen, die quer zu dieser Längsrichtung verlaufen.

8. Wand nach Anspruch 7, dadurch gekennzeichnet, daß sich ein ausragender Randteil (7) jeder Endwandung (6) an einem Ende jedes Fertigteiles (1) über die obere, am anderen Ende hingegen über die untere Hälfte der Höhe des Fertigteiles (1) erstreckt, so daß bei mit solchen verschiedenen Randteilen (7) aneinanderstoßenden Fertigteilen (1) einer horizontalen Schar diese Randteile (7) übereinander zu liegen kommen und gegebenenfalls durch einen in fluchtende vertikale Ausnehmungen (8) der Randteile (7) einführbare Bolzen (9) od. dgl. Verbindungsorgan gelenkig miteinander kuppelbar sind.

9. Wand nach Anspruch 8, dadurch gekennzeichnet, daß die zur Aufnahme der Bolzen (9) od. dgl. vorgesehenen Ausnehmungen (8) in etwa ösenförmig gestalteten Randteilen (7) der Endwandungen (6) verlaufen, die über die vom freien Rand des horizontalen Schenkels (2) jedes Fertigteiles (1) bestimmte Vertikalebene ausragen, wobei sich die Ausnehmung (8) jeweils vorzugsweise etwa in dieser Vertikalebene befindet.

10. Wand nach Anspruch 8 oder 9, gekennzeichnet durch z. B. bolzenförmige Verbindungsorgane, die sich durch die Randteile (7) mehrerer übereinanderliegender Scharen von Fertigteilen (1), vorzugsweise über die gesamte Höhe der Wand, erstrecken.

## Claims

1. A multi-member wall, in particular a sound insulation wall, consisting of finished parts (1) and a filler material (5) characterized by elongate finished parts (1) of one single type, which, at the two outer sides of the wall, form outwardly open chambers which accomodate the filler materials (5), are offset with respect to one another in checkerboard formations, merge into one another between the outer sides of the wall and the ends of which are arranged such that they are superposed.

2. A wall according to claim 1, characterized in that the checkerboard formations of the two outer sides of the wall are disposed in an offset manner with respect to each other and are connected to each other in a form-locking manner.

3. A wall according to claim 1 or 2, characterized in that the finished parts (1) have an angular cross-section, such that they are directed towards the interior of the wall with their horizontal limbs (2) and their vertical limbs (3) forming the two outer sides of the wall, at which the filler material (5) of the chambers is exposed in a checkerboard formation between these limbs (3).

4. A wall according to claim 3, characterized in that the free edges, directed towards the interior of the wall, of the horizontal limbs (2) of superposed finished parts (1) directed with their open chambers alternately towards the opposite outer sides of the wall, extend at least approximately in the same vertical plane, preferably in the vertical centre plane (4) of the wall.

5. A wall according to one of claims 2 to 4, characterized in that the finished parts (1) are arranged in rows adjacent each other in their longitudinal direction, in groups, in which their horizontal limbs (2) are directed alternately towards one or other of the two outer sides of the wall and the vertical limbs (3) alternately form one or other of the outer sides of the wall.

6. A wall according to one of claims 1 to 5, characterized in that it is filled continuously with the space formed between the finished parts (1) and filled with the filler material (5), from the upper side to the base.

7. A wall according to one of claims 1 to 6, characterized in that the finished parts (1), in each formation associated with one outer side of the wall, overlap each other in the longitudinal direction with end walls (6), which extend transversely to this longitudinal direction.

8. A wall according to claim 7, characterized in that a projecting edge part (7) of each end wall (6) extends at one end of each finished part (1) over the upper half of the height of the finished part (1) and at the other end over the lower half thereof, so that in the case of finished parts (1), of a horizontal group, abutting against each other with different edge parts (7) of this type, these edge parts (7) come to rest on each other and if necessary can be coupled in an articulated manner with each other by means of a bolt (9) or similar connecting member, which can be introduced into aligned vertical recesses (8) of the edge parts (7).

9. A wall according to claim 8, characterized in that the recesses (8) provided for accomodating the bolts (9) or the like extend in approximately eye-shaped edge parts (7) of the end walls (6), which project over the vertical plane determined by the free edge of the horizontal limb (2) of each finished part (1), the recess (8) in each case being preferably approximately in this vertical plane.

10. A wall according to claim 8 or 9, characterized by eg bolt-shaped connecting members, which extend through the edge parts (7) of a plurality of superposed groups of finished parts (1), preferably over the entire height of the wall.

## Revendications

1. Mur, en particulier mur d'isolation phonique à treillis, composé de pièces préfabriquées (1) et d'une matière de remplissage (5), caractérisé par des pièces préfabriquées allongées (1) d'un seul et unique type qui, décalées les unes des autres en des assemblages en échiquier sur les deux faces externes du mur et dont les extrémités sont appliquées les unes sur les autres, forment des chambres ouvertes vers l'extérieur et se prolongeant les unes dans les autres entre les faces externes du mur, en vue de recevoir la matière de remplissage (5).

2. Mur selon la revendication 1, caractérisé par le fait que les assemblages en échiquier des deux faces externes du mur sont décalés mutuellement et sont reliés mutuellement par conformation.

3. Mur selon la revendication 1 ou 2, caractérisé par le fait que les pièces préfabriquées (1) présentent une section en cornière en étant orientées vers l'intérieur du mur par leurs branches horizontales (2), leurs branches verticales (3) formant les deux faces externes du mur sur lesquelles, entre ces branches (3), la matière de remplissage (5) des chambres affleure selon un agencement en échiquier.

4. Mur selon la revendication 3, caractérisé par le fait que les bords libres, tournés vers l'intérieur du mur, des branches horizontales (2) de pièces préfabriquées (1) superposées orientées alternativement par leurs chambres ouvertes vers les faces externes du mur mutuellement opposés passent au moins approximativement dans le même plan vertical, de préférence dans le plan médian vertical (4) du mur.

5. Mur selon l'une des revendications 2 à 4, caractérisé par le fait que les pièces préfabriquées (1) sont alignées, dans leur direction longitudinale, en des assemblages dans lesquels leurs branches horizontales (2) sont tournées alternativement vers l'une ou l'autre des deux faces externes du mur et les branches verticales (3) forment alternativement l'une ou l'autre face externe du mur.

6. Mur selon l'une des revendications 1 à 5, caractérisé par le fait qu'il est traversé de manière ininterrompue, de sa face supérieure à sa base, par l'espace formé entre les pièces préfabriquées (1) et comblé par la matière de remplissage (5).

7. Mur selon l'une des revendications 1 à 6, caractérisé par le fait que les pièces préfabriquées (1) se chevauchent mutuellement dans le sens longitudinal, dans chaque assemblage associé à une face externe du mur, avec des parois extrêmes (6) s'étendant perpendiculairement à cette direction longitudinale.

8. Mur selon la revendication 7, caractérisé par le fait qu'une partie marginale saillante (7) de chaque paroi extrême (6) s'étend, à une extrémité de chaque pièce préfabriquée (1), au-delà de la moitié supérieure de la hauteur de cette pièce préfabriquée et, en revanche, au-delà de la moitié inférieure de la hauteur de ladite pièce préfabriquée (1) à son autre extrémité, de sorte que, en présence de pièces préfabriquées (1) d'un assemblage horizontal aboutées par de telles parties marginales différentes (7), ces parties marginales (7) viennent en superposition et peuvent éventuellement être accouplées les unes aux autres, de manière articulée, par une tige (9) ou un organe de liaison analogue pouvant être introduit dans des évidements verticaux alignés (8) desdites parties marginales (7).

9. Mur selon la revendication 8, caractérisé par le fait que les évidements (8) prévus pour recevoir les tiges (9) ou organes analogues s'étendent dans des parties marginales (7) sensiblement en forme d'oeillets des parois extrêmes (6), qui font saillie au-delà du plan vertical déterminé par le bord libre de la branche horizontale (2) de chaque pièce préfabriquée (1), l'évidement (8) se trouvant à chaque fois, de préférence, approximativement dans ce plan vertical.

10. Mur selon la revendication 8 ou 9, caractérisé par des organes de liaison qui, par exemple en forme de tiges, s'étendent à travers les parties marginales (7) de plusieurs assemblages superposés de pièces préfabriquées (1), de préférence sur toute la hauteur du mur.
